# EUROPÄISCHE PATENTANMELDUNG

(11) **EP 1 959 219 A2**
(43) Veröffentlichungstag der Anmeldung: **20.08.2008**
(21) Anmeldenummer: 08002723.8
(22) Anmeldetag: 14.02.2008
(51) Int. Cl.: F28F 9/00, F01P 5/02, F04D 29/64

(54) **Vorrichtung zur Befestigung eines Zusatzteiles, insbesondere einer Lüfterhaube an einem Wärmeübertrager**

(30) Priorität: 14.02.2007 DE 102007007232
(71) Anmelder: Behr GmbH & Co. KG, 70469 Stuttgart (DE)
(72) Erfinder: Klingbeil, Matthias, 74199 Untergruppenbach (DE)

(57) **Zusammenfassung**

Die Erfindung betrifft eine Vorrichtung zur Befestigung eines Zusatzteiles, insbesondere einer Lüfterhaube (3) an einem Wärmeübertrager, insbesondere einem Kühlmittelkühler (1), vorzugsweise in einem Kraftfahrzeug mittels Befestigungsmitteln, welche am Wärmeübertrager, insbesondere Kühlmittelkühler (1) und/oder an dem Zusatzteil, insbesondere der Lüfterhaube (3) angeordnet sind.

Es wird vorgeschlagen, dass die Befestigungsmittel zumindest teilweise als lösbare Halter (7) ausgebildet sind.

## Beschreibung

Die Erfindung betrifft eine Vorrichtung zur Befestigung eines Zusatzteiles, insbesondere einer Lüfterhaube an einem Wärmeübertrager nach dem Oberbegriff des Patentanspruches 1.

Wärmeübertrager für Kraftfahrzeuge, insbesondere Kühlmittelkühler weisen häufig eine Lüfterhaube auf, welche am Kühlmittelkühler mittels Befestigungsmitteln gehalten ist und mit ihrer Zarge einen Lüfter ummantelt, welcher Umgebungsluft durch den Kühlmittelkühler fördert. Die Befestigungsmittel sind vielfach als Rast-, Schnapp- oder Clipsverbindungen ausgebildet, deren Teile an der Lüfterhaube und an Sammelkästen des Wärmeübertragers angespritzt, d. h. einstückig mit diesen aus Kunststoff bestehenden Teilen ausgebildet sind.

Durch die DE 35 36 457 A1 der Anmelderin wurde ein Kühlmittelkühler mit einer Lüfterzarge bekannt, welche mit dem Kühlmittelkühler durch Rastmittel verbunden ist. Letztere sind zum Teil einstückig an die aus Kunststoff hergestellte Lüfterhaube und zum Teil an die ebenfalls in Kunststoff ausgebildeten Wasserkästen des Kühlers angespritzt. Die Lüfterhaube wird bei der Montage von hinten an den Kühler angesetzt und angedrückt, bis die Rastmittel miteinander verrasten und eine Rastverbindung bilden. Das Lösen der Lüfterhaube erfolgt in umgekehrter Richtung, d. h. bei im Kraftfahrzeug eingebautem Kühlmittelkühler - in Richtung des Motors. Hierzu ist entsprechender Freiraum erforderlich, der nicht immer zur Verfügung steht.

Durch die DE 42 44 037 C2 der Anmelderin wurde ein Kühlaggregat für einen Verbrennungsmotor, insbesondere in einem Kraftfahrzeug bekannt, wobei eine Lüfterhaube mit einem Kühlmittelkühler durch an den Wasserkästen bzw. der Lüfterhaube angespritzte Befestigungsmittel verbunden ist. An der Lüfterhaube sind seitlich abstehende Haltearme angespritzt, welche in hakenförmige Einhängelaschen an den Wasserkästen eingehängt werden. Die Lüfterhaube kann somit von oben nach unten montiert, d. h. am Kühlmittelkühler befestigt und in umgekehrter Richtung demontiert werden. Probleme können sich dann ergeben, wenn bei seitlich angeordneten Kühlmittel- bzw. Wasserkästen Ein- oder Austrittsstutzen und/oder Kühlmittelschläuche derart angeordnet sind, dass sie einen Ausbau der eingehängten Lüfterhaube behindern bzw. unmöglich machen.

Es ist Aufgabe der vorliegenden Erfindung, eine Vorrichtung zur Befestigung eines Zusatzteiles, insbesondere einer Lüfterhaube an einem Wärmeübertrager der eingangs genannten Art derart zu gestalten, dass ein Ausbau des Zusatzteiles bzw. der Lüfterhaube, insbesondere in Richtung nach oben problemlos möglich ist.

Diese Aufgabe wird durch die Merkmale des Patentanspruches 1 gelöst. Erfindungsgemäß ist vorgesehen, dass die Befestigungsmittel zumindest teilweise als lösbare Halter ausgebildet sind. Damit wird der Vorteil erreicht, dass sperrige Befestigungsmittel, die eine Demontage der Lüfterhaube behindern, vor dem Ausbau der Lüfterhaube entfernt werden können, so dass die Abmessungen der Lüfterhaube, insbesondere in der Breite derart reduziert sind, dass das auszubauende Teil auch zwischen Kühlmittelstutzen und/oder Kühlmittelschläuchen oder ähnlichen Hindernissen hindurchgeführt und entnommen werden kann. Damit ergibt sich ferner der Vorteil, dass bereits bestehende Lüfterhaubenausbildungen, d. h. auch die entsprechenden Spritzwerkzeuge beibehalten werden können, wobei lediglich die sperrigen angespritzten Befestigungsmittel durch die erfindungsgemäßen lösbaren Halter ersetzt werden. Die Lüfterhaube oder auch ein anderes Zusatzteil kann mittels der lösbaren Halter direkt am Kühlmittelkühler bzw. dessen Kühlmittelkästen befestigt sein oder auch - mittelbar - an so genannten Modulträgem, welche den Wärmeübertrager bzw. Kühlmittelkühler aufnehmen und gegenüber dem Fahrzeug abstützen. Außer mit lösbaren Haltern sind auch mit beweglichen, bevorzugt verschiebbar und/oder schwenkbar angeordneten Haltern Vorteile erreichbar.

In weiterer vorteilhafter Ausgestaltung der Erfindung sind die lösbaren Halter in Taschen angeordnet, welche sich vorzugsweise seitlich an der Lüfterhaube befinden. Die Halter weisen dabei ein flaches Steckerteil auf, welches in die entsprechend ausgebildete Tasche eingeführt und dort fixiert wird, beispielsweise mittels einer selbst schneidenden Schraube. Andererseits weist der lösbare Halter einen Haltearm auf, der sich in einer kühlerseitigen Lasche abstützt, d. h. von oben nach unten eingehängt wird. Die lösbaren Halter haben somit dieselbe Funktion wie die bekannten angespritzten, einstückig mit der Lüfterhaube ausgebildeten Halter, können allerdings im Bedarfsfalle, insbesondre bei der Demontage der Lüfterhaube einfach entfernt werden. Vorteilhafterweise sind die lösbaren Halter auch als Kunststoffspitzteile ausgebildet und somit kostengünstig herstellbar. Vorzugsweise sind bei seitlich angeordneten Kühlmittelkästen (Querstromkühler) auf jeder Seite der Lüfterhaube ein oder zwei erfindungsgemäße Halter vorgesehen. Die obere und die untere Seite der Lüfterhaube können mit konventionellen Befestigungsmitteln mit dem Kühlmittelkühler verbunden werden.

Ein Ausführungsbeispiel der Erfindung ist in der Zeichnung dargestellt und wird im Folgenden näher beschrieben. Es zeigen
- Fig. 1: einen Ausschnitt einer aus Kühlmittelkühler und Lüfterhaube bestehenden Einheit in 3-D-Darstellung,
- Fig. 2: einen erfindungsgemäßen Halter in einer Tasche der Lüfterhaube,
- Fig. 3a: den Halter als einzelnes Teil,
- Fig. 3b: die Tasche ohne Halter,
- Fig. 4a: den Halter von seiner Rückseite her gesehen und
- Fig. 4b: die Tasche, ebenfalls von der Rückseite her gesehen.

**Fig. 1** zeigt einen Kühlmittelkühler 1 mit einem seitlich, d. h. etwa vertikal angeordneten Kühlmittelkasten 2 und eine am Kühlmittelkühler 1 befestigte Lüfterhaube 3. Der Kühlmittelkühler 1 ist als Querstromkühler ausgebildet und weist einen zweiten nicht dargestellten Kühlmittelkasten auf. Der linke Kühlmittelkasten 2 ist vorzugsweise aus Kunststoff herstellbar und weist in seinem oberen Bereich einen Kühlmitteleintrittsstutzen 4 auf, an welchen ein Kühlmittelschlauch 5 angeschlossen ist. Ferner ist am Kühlmittelkasten 2 eine hakenförmige, nach oben offene Einhängelasche 6 vorgesehen, welche der Befestigung der Lüfterhaube 3 dient. Zusätzlich ist an der Einhängelasche 6 ein zungenförmiges Rastelement 6a vorgesehen. Die Lüfterhaube 3 ist mittels eines lösbaren Halters 7, der einerseits in die Einhängelasche 6 eingehängt und andererseits in eine hier nicht erkennbare Tasche in der Lüfterhaube 3 gesteckt ist, an dem Kühler 1 befestigt. Eine analoge Befestigung der Lüfterhaube 3 am Kühler 1 ist auf der anderen nicht dargestellten Seite vorgesehen. Die Lüfterhaube 3 weist eine Zarge 3a auf, innerhalb welcher ein Lüfter 8 umläuft. Letzterer ist Teil eines Gebläses 9, welches über Streben 9a mit der Lüfterhaube 3, insbesondere deren Zarge 3a verbunden ist. Insofern trägt die Lüfterhaube 3 das gesamte Gebläse 9 einschließlich Lüfter 8. Die Lüfterhaube 3 ist vorzugsweise über weitere nicht dargestellte konventionelle Befestigungsmittel an ihrer oberen und ihrer unteren Seite mit dem Kühlmittelkühler 1, vorzugsweise dessen nicht dargestellten Seitenteilen verbunden - entsprechende Befestigungsmittel sind aus dem eingangs genannten Stand der Technik bekannt.

**Fig. 2** zeigt den lösbaren Halter 7 aus Fig. 1 in montiertem Zustand mit der Lüfterhaube 3 - ohne die Einhängelasche 6. Die Lüfterhaube 3 weist eine Tasche 10 auf, in welche der Halter 7 gesteckt und mittels einer Schraube 11 mit selbst schneidendem Gewinde fixiert ist. Der Halter 7 weist einen aus der Tasche 10 herausragenden Haltearm 7a mit einem Anschlag 7b auf, welcher in die hier nicht dargestellte Einhängelasche 6 eingehängt wird.

**Fig. 3a** zeigt den Halter 7 als Einzelteil, d. h. in einem Zustand vor der Montage oder nach seiner Entfernung aus der Tasche 10 (vgl. Fig. 3b). Der Halter 7 weist ein gegenüber dem Haltearm 7a verbreitertes, flaches Steckerteil 7c mit mehreren sich in Steckrichtung etwa parallel erstreckenden Rippen 7d auf. Die mittlere Rippe 7d weist ein Auge 7e auf, welches der Aufnahme der Sicherungsschraube 11 dient. Der Halter 7 ist einstückig als Kunststoffspritzteil herstellbar.

**Fig. 3b** zeigt die Tasche 10 mit Sicherungsschraube 11, wobei eine Eintrittsöffnung 10a erkennbar ist, welche dem Querschnitt des Steckerteiles 7c des Halters 7 angepasst ist und ebenfalls Rippen 10b aufweist, welche gegenüber den Rippen 7d des Steckerteiles 7c seitlich versetzt angeordnet sind.

**Fig. 4a** zeigt den Halter 7 in einer Ansicht von hinten, d. h. von der entgegengesetzten Seite, wie in Fig. 3a dargestellt. Die dargestellte Seite des Steckerteiles 7c ist glatt ausgebildet - im Gegensatz zu der Verrippung in Fig. 3a. Der Anschlag 7b ist als Flansch ausgebildet, der sich über eine Schmal- und eine Längsseite erstreckt und der Fixierung der Lüfterhaube 3 gegenüber der in Fig. 1 dargestellten Einhängelasche 6 dient.

**Fig. 4b** zeigt die Einstecköffnung 10a der Tasche 10 mit zwei in Steckrichtung verlaufenden Rippen 10b, welche sich in montiertem Zustand des Halters 7 zwischen dessen Rippen 7d befinden.

Für die Montage der Lüfterhaube 3 werden die Halter 7 mit ihren Steckteilen 7c in die Taschen 10 der Lüfterhaube 3 gesteckt und mittels der Sicherungsschraube 11 fixiert. Sie sind damit formschlüssig und klapperfrei an der Lüfterhaube 3 befestigt und fungieren als Haltearme bzw. Befestigungsmittel. Die Lüfterhaube 3 wird dann - von oben nach unten - in die Einhängelaschen 6 eingesetzt, wobei eine Sicherung durch das Rastelement 6a erfolgt, welches eine Bewegung des Haltearmes 7a nach oben blockiert. Die Anschläge 7b bewirken eine Fixierung der Lüfterhaube 3 in seitlicher Richtung. Im Falle der Demontage der Lüfterhabe 3 wird die Sicherungsschraube 11 gelöst, das Rastelement 6a zur Freigabe des Haltearmes 7a zurückgedrückt und der Halter 7 aus der Tasche 10 entnommen. Damit kann die Lüfterhaube 3 nach oben ausgebaut werden. Bei einem feststehenden (konventionellen) Halter an der Lüfterhaube 3 wäre ein Herausziehen der Lüfterhaube 3 nach oben nicht möglich, da der Halter durch den Kühlmittelstutzen 4 bzw. den Schlauchanschluss blockiert würde.

Die Erfindung ist nicht auf den oben beschriebenen steckbaren Halter beschränkt, vielmehr liegt auch ein beweglich, d. h. verschiebbar oder schwenkbar an der Lüfterhaube angebrachter Halter im Rahmen der Erfindung.

## Patentansprüche

1. Vorrichtung zur Befestigung eines Zusatzteiles, insbesondere einer Lüfterhaube (3) an einem Tragrahmen und/oder Wärmeübertrager, insbesondere einem Kühlmittelkühler (1), vorzugsweise in einem Kraftfahrzeug mittels Befestigungsmitteln, welche am Wärmeübertrager, insbesondere am Kühlmittelkühler (1) und/oder an dem Zusatzteil, insbesondere der Lüfterhaube (3) angeordnet sind, **dadurch gekennzeichnet, dass** die Befestigungsmittel zumindest teilweise als lösbare und/oder beweglich, insbesondere verschiebbar und/oder schwenkbar angeordnete Halter (7) ausgebildet sind.

2. Vorrichtung nach Anspruch 1, **dadurch gekennzeichnet, dass** das Zusatzteil, insbesondere die Lüfterhaube (3) zumindest eine seitlich angeordnete Tasche (10) aufweist, in welcher der lösbare Halter (7) form- und/oder kraftschlüssig aufnehmbar ist.

3. Vorrichtung nach Anspruch 2, **dadurch gekennzeichnet, dass** der Halter (7) ein flaches Steckerteil (7c) aufweist, welches in die Tasche (10) steckbar ist.

4. Vorrichtung nach Anspruch 3, **dadurch gekennzeichnet, dass** das Steckerteil (7c) in Steckrichtung verlaufenden Rippen (7d) aufweist.

5. Vorrichtung nach Anspruch 4, **dadurch gekennzeichnet, dass** die Tasche (10) in Steckrichtung verlaufende Rippen (10b) aufweist, welche zwischen die Rippen (7d) des Steckerteiles (7c) greifen.

6. Vorrichtung nach Anspruch 3, 4 oder 5, **dadurch gekennzeichnet, dass** das Steckerteil (7c) mit der Tasche (10) durch ein Sicherungsmittel (11) fixierbar ist.

7. Vorrichtung nach Anspruch 6, **dadurch gekennzeichnet, dass** das Sicherungsmittel als Schraube (11) mit selbst schneidendem Gewinde ausgebildet ist.

8. Vorrichtung nach mindestens einem der Ansprüche 2 bis 7, **dadurch gekennzeichnet, dass** der Halter (7) einen aus der Tasche (10) herausragenden Haltearm (7b) aufweist, welcher mit einer Einhängelasche (6) am Wärmeübertrager, insbesondere Kühlmittelkühler (1) zusammenwirkt.

9. Vorrichtung nach mindestens einem der Ansprüche 1 bis 8, **dadurch gekennzeichnet, dass** der Halter (7) als Kunststoffspritzteil ausgebildet ist.

10. Vorrichtung nach mindestens einem der Ansprüche 1 bis 9, **dadurch gekennzeichnet, dass** der Wärmeübertrager, insbesondere der Kühlmittelkühler (1) seitliche Sammelkästen (2) aufweist, an welchen mindestens eine Einhängelasche (6) angeordnet ist, an welcher der Haltearm (7a) abstützbar ist.

11. Vorrichtung nach Anspruch 10, **dadurch gekennzeichnet, dass** der Haltearm (7a) einen flanschartigen Anschlag (7b) aufweist, welcher an der Einhängelasche (6) abstützbar ist.
